# EUROPÄISCHE PATENTSCHRIFT

(11) **EP 0 588 758 B1**
(45) Veröffentlichungstag und Bekanntmachung des Hinweises auf die Patenterteilung: **07.05.1997**
(21) Anmeldenummer: 93810570.7
(22) Anmeldetag: 11.08.1993
(51) Int. Cl.: B65H 29/00, B65B 25/14, B65B 61/18

(54) **Verfahren und Vorrichtung zum Herstellen von rohrförmigen Druckproduktepaketen mit Aufreisshilfe**
Method and device for manufacturing tubular packages of printed products with a tear strip
Procédé et dispositif de fabrication de paquets tubulaires d'articles imprimés munis d'une bande de déchirement

(30) Priorität: 15.09.1992 CH 2899/92
(43) Veröffentlichungstag der Anmeldung: 23.03.1994
(73) Patentinhaber: Ferag AG, CH-8340 Hinwil (CH)
(72) Erfinder: Stauber, Hans-Ulrich, CH-8624 Grüt (CH)
(74) Vertreter: Frei, Alexandra Sarah

(56) Entgegenhaltungen:
- EP-A- 0 313 781
- DE-A- 2 363 761
- FR-A- 2 118 613
- FR-A- 2 404 564
- GB-A- 2 126 188
- US-A- 3 593 483
- US-A- 4 872 301

## Beschreibung

Die Erfindung liegt auf dem Gebiete der Weiterverarbeitung von Druckprodukten und betrifft ein Verfahren und eine Vorrichtung gemäss den Oberbegriffen der entsprechenden Patentansprüche zur Herstellung von rohrförmigen Paketen, die wenigstens einen aufgewickelten, biegbaren flächigen Gegenstand, insbesondere eine aufgewickelte Schuppenformation von Druckprodukten, enthalten und mit einem Schutz/Halte-Element umhüllt sind. Die Erfindung bezieht sich ferner auf ein nach dem genannten Verfahren hergestelltes Paket gemäss dem Oberbegriff des entsprechenden, unabhängigen Patentanspruchs.

Gemäss dem Stande der Technik werden biegsame, flächige Gegenstände, insbesondere Druckprodukte für den Transport zu rohrförmigen Paketen aufgewickelt. Im gleichen Wickelvorgang werden die Pakete üblicherweise mit einem Schutz/Halte-Element in Form eines Papierbogens oder eines Stücks Kunststoffolie umwickelt. Das Schutz/Halte-Element wird dabei derart dimensioniert, dass es auf dem Paket zwei sich überlappende Bereiche aufweist, dass also ein Bereich davon mit einer parallel zur Paketachse liegenden, äusseren Kante auf einem anderen Bereich davon mit einer zur Paketachse parallel allel liegenden inneren Kante aufliegt. Der äussere Bereich mit der äusseren Kante liegt dabei mit seiner gegen innen gewandten Oberflache auf der gegen aussen gewandten Oberfläche des inneren Bereiches mit der inneren Kante. Diese beiden, sich überlappenden Bereiche haften aneinander, beispielsweise durch Klebstoff, durch Verschweissung oder bei der Verwendung von Haftfolien als Schutz/Halte-Element einfach durch entsprechende Eigenschaften der Oberflächen.

Verfahren und Vorrichtungen zur Herstellung derartiger Pakete sind beispielsweise beschrieben in der europäischen Patentschrift Nr. 243906, in der europäischen Patentanmeldung mit der Veröffentlichungsnummer 474999 oder in der Publikation GB-2126188. Nach diesen Verfahren können insbesondere Pakete mit variablen Durchmessern erstellt werden, wobei das Schutz/Halte-Element eine ebenfalls variable Länge aufweist, derart, dass der Überlappungsbereich unabhängig vom Paketdurchmesser immer gleich ist.

Zum Öffnen derartiger Pakete muss das Schutz/Halte-Element aufgerissen und entfernt werden. Dafür kann beispielsweise die äussere parallel zur Paketachse liegende Kante oder eine Ecke des Schutz/Halte-Elements erfasst und durch Reissen daran die Haftung zwischen den beiden, sich überlappenden Bereichen getrennt werden. Dies ist nicht immer einfach, da die Kante oft nicht gut sichtbar und auch nicht gut ergreifbar ist, insbesondere wenn das Schutz/Halte-Element aus einer durchsichtigen Haftfolie besteht. Aus diesem Grunde wird der Verbraucher oft zu einem spitzen Gegenstand greifen und mit diesem das Paket öffnen, was leicht zu Verletzungen der im Paket aussen liegenden Druckprodukte führen kann, was natürlich unbedingt vermieden werden sollte.

Es sind auch verschiedene Verpackungsmethoden bekannt, mit denen gleichzeitig mit dem Verpackungsvorgang Öffnungshilfen erstellt werden, die beispielsweise die Form eines Aufteisstreifens haben. Eine derartige Methode ist beispielsweise beschrieben in der Publikation FR-A-2 404 564, nach der Verpackungen aus Schrumpffolie erstellt werden, in die ein Aufreissstreifen integriert ist.

Es ist deshalb die Aufgabe der Erfindung, Verfahren und Vorrichtung zur Herstellung von rohrförmigen Paketen aus Druckprodukten, die von einem Schutz/Halte-Element umhüllt sind, derart zu verbessern, dass das Aufreissen des Schutz/Halte-Elements zum Öffnen des Paketes einfacher und leichter wird. Insbesondere soll das erfindungsgemässe Verfahren dann vorteilhaft anwendbar sein, wenn jedes Schutz/Halte-Element beispielsweise von einer Vorratsrolle abgetrennt wird, eine je nach zu umhüllendem Paket variable Länge hat und aus einer durchsichtigen Haftfolie besteht.

Es ist auch die Aufgabe der Erfindung, eine Vorrichtung zur Durchführung des Verfahrens zu schaffen. Diese Vorrichtung soll einfach sein und sich von entsprechenden Vorrichtungen gemäss dem Stande der Technik möglichst nur durch eine zusätzliche Teilvorrichtung unterscheiden.

Diese Aufgabe wird gelöst durch Verfahren und Vorrichtung gemäss den entsprechenden, unabhängigen Patentansprüchen.

Gemäss dem erfindungsgemässen Verfahren wird die parallel zur Paketachse liegende äussere Kante des Schutz/Halte-Elements, also die im Wickelvorgang nachlaufende Kante des Schutz/Halte-Elements unmittelbar vor dem Aufwickeln oder beim Aufwickeln gut sichtbar markiert, derart, dass sie am fertigen Paket von der Person, die das Paket öffnen soll, sofort und möglichst eindeutig erkannt wird. Dies geschieht durch eine entsprechende, kantenmarkierende Beschichtung des Schutz/Halte-Elementes im Bereiche der im Wickelvorgang nachlaufenden Kante, unmittelbar bevor der diese Kante tragende Bereich des Schutz/Halte-Elementes aufgewickelt wird, oder durch Einwickeln eines speziellen Markierungselements mit dem entsprechenden Bereich des Schutz/Halte-Elements. Dabei kann der beschichtete Bereich oder insbesondere das Markierungselement gleichzeitig derart ausgestaltet sein, dass man zum Öffnen des Paketes daran angreifen kann. Gleichzeitig kann der beschichtete Bereich oder das Markierungselement Informationen tragen, die beispielsweise das Paket betreffen.

Wird die parallel zur Paketachse liegende äussere Kante des Schutz/Halte-Elementes durch ein Markierungselement markiert, wird dieses Markierungselement vorteilhafterweise derart zwischen den beiden, sich überlappenden Bereichen des Schutz/Halte-Elementes angeordnet, dass die Verbindung zwischen diesen beiden Bereichen an der Stelle des Markierungselements unterbrochen ist. Dadurch ergibt sich eine Stelle an der diese äussere Kante direkt oder indirekt ergriffen werden kann, und von der aus dann beispielsweise die Verbindung zwischen den beiden, sich überlappenden Bereichen des Schutz/Halte-Elementes aufgerissen werden kann. Je nach Ausgestaltung und Material des Schutz/Halte-Elementes kann durch Reissen am Markierungselement oder an der äusseren Kante des Schutz/Halte-Elements auch das Schutz/Halte-Element selbst zerrissen werden. Je nach Material und Stärke des Schutz/Halte-Elements kann dazu eine Sollreissstelle in diesem vorgesehen sein.

Das Markierungselement ist vorteilhafterweise ein sich durch seine Farbe entsprechend abhebender Aufreissstreifen, der koordiniert mit dem Aufwickeln des Schutz/Halte-Elements ebenfalls auf das Paket aufgewickelt wird.

Wird die parallel zur Paketachse liegende äussere Kante des Schutz/Halte-Elements mit einer kantenmarkierenden Beschichtung dieses Elements realisiert, kann diese Beschichtung bei durchsichtigem Material auf der dem Paket zugewandten Oberfläche des Schutz/Halte-Elements aufgebracht werden. Eine derartige Beschichtung liegt dann am fertigen Paket zwischen den beiden Überlappungsbereichen des Schutz/Halte-Elements und kann wie ein Aufreissstreifen die Verbindung der beiden Überlappungsbereiche unterbrechen und derart eine Angriffsstelle an der Kante erzeugen. Besteht das Schutz/Halte-Element aus einem undurchsichtigen Material, ist die Beschichtung auf der am Paket gegen aussen gerichteten Oberfläche anzubringen. Es kann dann, wie noch zu zeigen ist, auf andere Art dafür gesorgt werden, dass die Kante auch leicht ergreifbar ist.

Für beide Fälle ist ein Verfahren möglich, bei dem auch bei einem variierenden Paketdurchmesser und bei einer auf diesen Durchmesser abgestimmten Länge des Schutz/Halte-Elements dieses von einer Vorratsrolle eines entsprechenden Materials geliefert wird.

Wie in der folgenden Beschreibung noch detailliert werden soll, kann für die Aufreissfunktion auch ein Element oder eine entsprechende Beschichtung des Schutz/Halte-Elements zur Anwendung kommen, die sich über die ganze Länge des Schutz/Halte-Elements erstreckt und die deshalb vorgängig mit dem Material für die Schutz/Halte-Elemente aufgewickelt bzw. auf diesem aufgebracht werden kann. Derartige Elemente oder Beschichtungen können aber nur beschränkt der Markierung der äusseren Kante dienen.

Im folgenden sollen nun verschiedene Ausführungsformen des erfindungsgemässen, rohrförmigen Paketes mit Schutz/Halte-Element und Markierung der parallel zur Paketachse liegenden, äusseren Kante des Schutz/Halte-Elements beschrieben werden sowie einige, beispielhafte Verfahrensvarianten zur Herstellung derartiger Pakete und beispielhafte Ausführungsformen einer entsprechenden Vorrichtung zur Durchführung des Verfahrens. Der Beschreibung dienen die folgenden Figuren, durch die folgendes gezeigt wird:
- **Figur 1**: eine beispielhafte Ausführungsform des erfindungsgemässen, rohrförmigen Paketes mit Schutz/Halte-Element und Markierung der äusseren Kante dieses Elements;
- **Figuren 2 bis 7**: verschiedene Ausführungsformen von Schutz/Halte-Elementen mit Markierung der äusseren Kante des Schutz/Halte-Elements;
- **Figuren 8 und 9**: schematische Darstellungen von zwei beispielhaften Ausführungsformen der erfindungsgemässen Vorrichtung zur Herstellung von Paketen mit Schutz/Halte-Element und Markierungselement;
- **Figur 10**: eine schematische Darstellung einer beispielhaften Ausführungsform der erfindungsgemässen Vorrichtung zur Herstellung von Paketen mit Schutz/Halte-Element und kantenmarkierender Beschichtung.

**Figur 1** zeigt ein beispielhaftes erfindungsgemässes Paket P mit einem Schutz/Halte-Element 10, das vorteilhafterweise etwas breiter ist als die Breite der aufgewickelten Druckprodukte und um mindestens einen Überlappungsbereich 11 länger als der Umfang des Paketes. Über die Länge des Überlappungsbereiches liegt ein äusserer Bereich des Schutz/Halte-Elementes mit seiner am Paket gegen innen gewandten Oberfläche auf der gegen aussen gewandten Oberfläche eines inneren Bereichs. Durch die Eigenschaften des Materials des Schutz/Halte-Elementes (bspw. Haftfolie) oder durch Aufbringen von Haftmitteln (bspw. Klebstoff) auf einen dieser Oberflächenbereiche werden die beiden Bereiche wenigstens teilweise miteinander verbunden. Zwischen den beiden miteinander verbundenen Oberflächenbereichen ist ein Markierungselement 20 in Form eines Aufreissstreifens angeordnet, das die Verbindung zwischen den beiden sich überlappenden Oberflächenbereichen unterbricht.

Das Markierungselement 20 überragt die parallel zur Paketachse liegende, äussere Kante 12 des Schutz/Halte-Elements 10, wobei der überstehende Teil als Angriffstelle dient. Die Länge des Aufreissstreifens (Markierungselement) ist vorteilhafterweise mindestens derart, dass er sich wenigstens über den ganzen Überlappungsbereich erstreckt. Die Breite des Aufreissstreifens ist variabel.

Selbstverständlich ist es auch möglich, ein Paket herzustellen, das über die Breite der aufgewickelten Druckprodukte verteilt mehrere Aufreissstreifen aufweist.

**Figuren 2 bis 7** zeigen nun verschiedene, beispielhafte Ausführungsformen von Schutz/Halte-Elementen 10 mit verschiedenen angepassten Kantenmarkierungen in Form von Markierungselementen 20 oder entsprechenden, kantenmarkierenden Beschichtungen 30, für die, wie aus der Beschreibung der Figuren ersichtlich sein wird, grossenteils dieselben Bedingungen gelten. Die Darstellungen zeigen die Schutz/Halte-Elemente in einem ausgestreckten, nicht auf einem Paket aufgewickelten Zustand, wobei die im Paket nach innen gewandte Oberfläche dem Betrachter zugewandt ist und die separaten Markierungselemente sowie natürlich auch die Beschichtungen in derjenigen Position relativ zum Schutz/Halte-Element 10 dargestellt sind, die sie auch auf dem Paket einnehmen. Auf dem Schutz/Halte-Element sind mit gestrichelten Linien die beiden, sich überlappenden Bereiche 11.1 (äusserer Bereich, mit parallel zur Paketachse liegender, äusserer Kante 12) und 11.2 (innerer Bereich mit parallel zur Paketachse liegender, innerer Kante 14) angedeutet, zwischen denen sich eine Länge erstreckt, die gleich dem Umfang des Paketes minus der Länge des Überlappungsbereiches 11 ist. Alle dargestellten Schutz/Halte-Elemente haben eine Länge, die um die Länge des Überlappungsbereiches grösser ist als der Umfang des Paketes. Selbstverständlich kann das Schutz/Halte-Element auch länger sein.

**Figur 2** zeigt die beispielhafte Ausführungsform von Schutz/Halte-Element 10 und Markierungselement 20 in Form eines Aufreissstreifens, die auch in der Figur 1 dargestellt ist. Der Aufreissstreifen überragt die äussere Kante 12 des Schutz/Halte-Elementes. Die Länge des Aufreissstreifens ist wie bereits erwähnt vorteilhafterweise mindestens derart, dass er über den gesamten Überlappungsbereich reicht. Die Figur zeigt zwei Längen von Aufreissstreifen, einen ausgezogenen kurzen, im wesentlichen nur den Überlappungsbereich überspannenden Aufreissstreifen 20' und einen strichpunktierten längeren Aufreissstreifen 20'', der beinahe um den ganzen Umfang des Paketes reicht.

Die vorteilhafte oder notwendige Länge eines derartigen Aufreissstreifens ist einerseits abhängig von der Haftung zwischen den Oberflächen des Schutz/Halte-Elements und dem Aufreissstreifen. Je stärker diese Haftung ist, desto kürzer kann der Aufreissstreifen sein, ohne dass er beim Aufreissen zwischen den Überlappungsbereichen des Schutz/Halte-Elementes herausgezogen wird.

Besteht das Schutz/Halte-Element aus einem durchsichtigen Material ist der Aufreissstreifen auf seiner ganzen Länge sichtbar. Um seine Funktion als Markierungselement erfüllen zu können, soll er deshalb nicht um den vollen Umfang des Paketes reichen, damit sein eines Ende als Aufreissstelle erkannt werden kann, was eine zweite Bedingung für die Länge des Aufreissstreifens darstellt. Vorteilhafterweise hat der Aufreissstreifen für die Markierungsfunktion auch eine sich deutlich vom Inhalt des Paketes abhebende Farbe, damit er leicht als Markierungselement erkannt werden kann.

Zusätzlich kann der Aufreissstreifen bei durchsichtigem Schutz/Halte-Element auf seiner auf dem Paket gegen aussen gewandten Oberfläche beispielsweise Paket-spezifische Informationen, wie beispielsweise eine Adresse aufweisen. In diesem Falle ist der Aufreissstreifen möglichst lang (strichpunktierte Variante) und die Information wiederholt sich über seine ganze Länge.

Ist das Material des Schutz/Halte-Elementes nicht durchsichtig, ist am Paket nur der die äussere Kante 12 des Schutz/Halte-Elementes überragende Teil des Aufreissstreifens sichtbar. Die Länge des Streifens ist also durch seine Markierungsfunktion nicht begrenzt.

Bei Verwendung von Haftfolie als Material für das Schutz/Halte-Element kann der Aufreissstreifen beispielsweise aus starkem Papier oder nicht haftendem Kunststoff bestehen. Bei Verwendung von Papier für das Schutz/Halte-Element ist ein Aufreissstreifen aus Kunststoff vorteilhaft.

Soll beim Aufreissen des Paketes nicht die Verbindung zwischen den beiden sich überlappenden Bereichen des Schutz/Halte-Elements aufgerissen sondern das Schutz/Halte-Element an sich zerrissen werden, kann es bei starkem Material des Schutz/Halte-Elements vorteilhaft sein, entlang der in der Figur 2 den Aufreissstreifen 20 darstellenden, auf dem Schutz/Halte-Element 10 längs verlaufenden Linien, Sollreissstellen im Schutz/Halte-Element vorzusehen.

**Figur 3** zeigt wiederum ein Schutz/Halte-Element 10 mit einem Markierungselement 20, das die auf dem Paket aussen liegende Kante 12 des Schutz/Halte-Elements aber nicht überragt. Diese Ausführungsform ist geeignet für Materialien des Schutz/Halte-Elementes, die eher flexibel sind, derart, dass der durch das Markierungselement 20 bedingte, örtliche Unterbruch in der Verbindung zwischen den beiden sich überlappenden Bereichen des Schutz/Halte-Elements als Angriffstelle für das Aufreissen genügt. Diese Ausführungsform kann auch mit einer entsprechenden Beschichtung der am Paket gegen innen gewandten Oberfläche des Schutz/Halte-Elements realisiert werden, wobei der beschichtete Bereich 30 dieselbe Form haben kann wie das dargestellte Markierungselement 20. Ein beschichteter Bereich 30' kann auch auf der am Paket gegen aussen gewandten Oberfläche des Schutz/Halte-Elementes angebracht sein, wobei er dann an der strichpunktiert angegebenen Stelle positioniert sein muss.

Eine kantenmerkierende Beschichtung, wie sie als 30 dargestellt ist, kann verschiedenste Formen haben. Sie kann beispielsweise pfeilförmig auf die Kante 12 weisen oder sich als Streifen entlang der ganzen Kante 12 oder Teilen davon (beispielsweise Eckbereiche) erstrecken, wie dies im Zusammenhang mit der Figur 7 noch gezeigt werden soll.

**Figur 4** zeigt eine Ausführungsform mit einem beschichteten Bereich 30, die aber trotzdem einen die äussere Kante des Schutz/Halte-Elementes 10 überragenden Teil zum Ergreifen aufweist. Für diesen Zweck ist die entsprechende Kante 12.1 nicht gradlinig sondern eine entsprechende Anformung 13 bildend ausgebildet. Soll das Schutz/Halte-Element von einer Vorratsrolle bezogen werden, wird die innere Kante 14 eine der Anformung 13 entsprechende Einformung 15 bilden. Auch diese Ausführungsform kann anstelle einer kantenmarkierenden Beschichtung 30 ein separates Markierungselement 20 aufweisen.

**Figuren 5 und 6** zeigen nun Ausführungsformen von Schutz/Halte-Elementen 10 mit Markierungselementen 20 oder beschichteten Bereichen 30, wobei das Markierungselement oder die Beschichtung dieselbe Länge haben wie das Schutz/Halte-Element, derart, dass das Material für das Markierungselement auf derselben Vorratsrolle wie das Material für das Schutz/Halte-Element aufgewickelt sein kann oder die Beschichtung vorgängig auf dieses Material aufgebracht werden kann, wodurch das Verfahren zur Herstellung der Pakete natürlich stark vereinfacht wird. Figur 5 zeigt dabei eine Ausführungsform mit gradlinig verlaufenden Kanten des Schutz/Halte-Elementes 10, Figur 6 eine Ausführungsform mit Kanten, die eine Anformung 13 bzw. eine Einformung 15 bilden, entsprechend Figur 4. Bei der in der Figur 5 dargestellten Ausführungsform fällt sowohl bei durchsichtigem als auch bei undurchsichtigem Schutz/Halte-Element die Markierungsfunktion völlig weg, das heisst der Verbraucher muss auf dem Umfang des Paketes den losen Bereich der Kante 12 suchen, wenn diese nicht anderswie markiert ist. Bei der in der Figur 6 dargestellten Ausführungsform muss die Anformung 13 die Markierungsfunktion übernehmen, was bei undurchsichtigem Schutz/Halte-Element so oder so der Fall ist.

**Figur 7** zeigt eine letzte, beispielhafte Ausführungsform des Schutz/Halte-Elements. Es handelt sich dabei beispielsweise um ein entsprechendes Element aus starkem Papier, das zum Verschliessen des Paketes in einem Bereich 16 mit Klebstoff beschichtet wird. Der Klebebereich 16 ist dabei derart zu wählen, dass er nicht bis an die Kante 12 reicht. Damit die Kante 12 auch leicht erkennbar ist, ist auf der der beleimten Oberfläche gegenüberliegenden Oberfläche des Schutz/Halte-Elements eine entsprechende kantenmarkierende Beschichtung 30' aufgebracht, die sich beispielsweise, wie dargestellt, über die ganze Länge der zu markierenden Kante 12 erstrecken kann. Die Kante 12 wird durch die Markierung erkannt und kann, dadurch dass sie nicht an der darunterliegenden Oberfläche des Schutz/Halte-Elements haftet, leicht ergriffen werden.

Besteht das Schutz/Halte-Element aus einer durchsichtigen Haftfolie, erübrigt sich der Klebebereich 16 und reicht ein Beschichtungsbereich 30'' aus. Dieser ist in diesem Falle auf der dem Betrachter zugewandten (im Paket inneren) Oberfläche des Schutz/Halte-Elementes angebracht und verhindert das Haften der Kante 12 an dem darunter liegenden Bereich des Schutz/Halte-Elements. Eine solche Ausführungsform unterscheidet sich lediglich durch die Form des Beschichtungsbereiches von den im Zusammenhang mit den Figuren 2 bis 6 beschriebenen Beschichtungsbereichen 30.

**Figur 8** zeigt nun in einer sehr schematischen Darstellung eine beispielhafte Ausführungsform einer Vorrichtung, mit der nach dem erfindungsgemässen Verfahren rohrförmige Pakete hergestellt werden können. Diese Vorrichtung weist die folgenden an sich bekannten Teilvorrichtungen auf: eine Aufwickelvorrichtung 70 zum Aufwickeln einer Schuppenformation von Druckprodukten mit einer Wickelrichtung gemäss Pfeil 70', eine Zuführung für die Schuppenformation 71 mit Zuführrichtung gemäss Pfeil 71' und eine Zuführvorrichtung für das Material S für Schutz/Halte-Elemente, die aus einer Vorratsrolle 72 mit Abwickelrichtung gemäss Pfeil 72', einem steuerbaren Zuführmittel 73 und einer Trennvorrichtung 74 besteht.

Für die Zuführung des Materials A für Markierungselemente (Aufreissstreifen) ist eine Vorratsrolle 75 mit Abwickelrichtung gemäss Pfeil 75', eine steuerbare Zuführeinrichtung, beispielsweise in Form eines Förderwalzenpaars 76 und eines Zuführkanals 77, und eine steuerbare Trennvorrichtung 78, beispielsweise bestehend aus einer Klinge und einer Gegenklinge, vorgesehen.

Die Materialien S und A für die Schutz/Halte-Elemente und für die Aufreissstreifen sind in unzertrenntem Zustand auf den entsprechenden Vorratsrollen aufgerollt. Gegen Ende des Aufwickelvorganges der Schuppenformation beginnt die Zuführvorrichtung 73 von der Vorratsrolle 72 Material S für das Schutz/Halte-Element in die Aufwickelvorrichtung zuzuführen. Koordiniert mit dieser Zuführung und, wenn notwendig, mit dem Umfang des entstehenden Paketes beginnt die Zuführung von Material A für den Aufreissstreifen durch das Förderwalzenpaar 76 derart, dass die beim Aufwickelvorgang vorlaufende Kante des Schutz/Halte-Elements gleichzeitig mit oder vor der entsprechenden Kante des Aufreissstreifens aufgewickelt wird. Die beiden Trennvorrichtungen 74 und 78 sind vorteilhafterweise derart koordiniert, dass die beim Aufwickelvorgang nachlaufende Kante des Schutz/Halte-Elements kurz vor der entsprechenden Kante des Aufreissstreifens aufgewickelt wird, sodass der Aufreissstreifen die Kante des Schutz/Halte-Elementes leicht überlappt, wie dies in der Figur 1 dargestellt ist.

Zusätzlich kann die Vorrichtung auch eine steuerbare Druck-, Stempel-oder ähnliche Vorrichtung 79 aufweisen, mit der beispielsweise paketspezifische Information, wie eine Adresse, auf die am Paket gegen aussen gewendete Oberfläche des Aufreissstreifens aufgebracht (beispielsweise aufgedruckt) wird. Dies ist nur sinnvoll, wenn das Schutz/Halte-Element aus einem durchsichtigen Material besteht. Vorteilhafterweise ist der informationstragende Aufreissstreifen lang und trägt die Information sich um den Umfang des Paketes wiederholend.

An sich entsprechen die Teilvorrichtungen der Vorrichtung gemäss der Figur 8 alle dem Stande der Technik und müssen deshalb an dieser Stelle nicht detailliert beschrieben werden.

Anstelle einer Zuführung der beiden Materialien S und A ab Vorratsrollen mit paketspezifischer Abtrennung, können die Schutz/Halte-Elemente und die Aufreissstreifen auch beispielsweise mit entsprechenden Anlegern ab Stapeln von vorgeschnittenen Schutz/Halte-Elementen und Aufreissstreifen zugeführt werden.

**Figur 9** zeigt eine weitere beispielhafte Ausführungsform einer Vorrichtung zur Durchführung des erfindungsgemässen Verfahrens. Da diese Ausführungsform sich im wesentlichen von der Ausführungsform gemäss Figur 8 nur durch die relative Anordnung der einzelnen Teilvorrichtungen unterscheidet, sind die Funktionseinheiten mit den gleichen Bezugsnummern bezeichnet.

Im Unterschied zur Ausführungsform der Figur 8 wird das Material A für das Markierungselement (Aufreissstreifen) von derselben Seite zugeführt wie das Material S für das Schutz/Halte-Element. Für das Abtrennen beider Materialien ist nur eine Trennvorrichtung 74/78 vorgesehen. Dies bedeutet, dass die im Aufwickelvorgang nachlaufende Kante des Aufreissstreifens immer auf der entsprechenden Kante des Schutz/Halte-Elements liegt. Soll also mit dieser Vorrichtung eine über die Kante vorstehende Angriffstelle geschaffen werden, muss das Trennelement derart ausgelegt werden, dass die in Zuführrichtung einander gegenüberliegenden Kanten des Schutz/Halte-Elementes gemäss Figur 4 geformt sind.

**Figur 10** zeigt eine beispielhafte Ausführungsform einer Vorrichtung zur Herstellung von rohrförmigen Paketen mit einer unmittelbar vor dem Aufwickelvorgang auf die am Paket gegen innen gewandten Oberfläche des Schutz/Halte-Elements aufgebrachte, kantenmarkierende Beschichtung, durch die parallel zur Paketachse liegende, äussere Kante des Schutz/Halte-Elements markiert und möglicherweise eine Angriffsstelle an dieser Kante gebildet wird. Die Teilvorrichtungen zum Zuführen und Aufwickeln von Druckprodukten und Schutz/Halte-Elementen entsprechen wieder im wesentlichen denjenigen der Figur 8 und sind mit denselben Bezugsnummern bezeichnet. Zu diesen Teilvorrichtungen kommt eine Teilvorrichtung zum Aufbringen eines vorzugsweise flüssigen, auf der Oberfläche des Schutz/Halte-Elements zu einer Beschichtung trocknenden Materials, beispielsweise ein entsprechend steuerbarer Sprühkopf 90, dessen Sprühdüse derart seitlich begrenzt ist, dass die Sprühspur auf dem Schutz/Halte-Element eine vorgegebene Breite aufweist. Je nach aufgesprühtem Material und Abstand zwischen Sprühdüse und Aufwikkelvorrichtung kann eine in Zuführrichtung 71' auf die Sprühvorrichtung folgende Trocknungsvorrichtung (in der Figur nicht dargestellt) folgen.

Mit der Vorrichtung gemäss Figur 10 und einer entsprechenden Steuerung des Sprühkopfes können Beschichtungen 30 und 30'', wie im Zusammenhang mit den Figuren 3 bis 7 beschrieben, hergestellt werden. Für eine Beschichtung 16 mit Klebstoff (Figur 7) kann die dargestellte Vorrichtung 90 zum Aufbringen des Leimes dienen, während zum Aufbringen der kantenmarkierenden Beschichtung 30' beispielsweise im Bereiche der Trennvorrichtung 74 auf der anderen Seite des Materials S für die Schutz/Halte-Elemente eine ähnliche Vorrichtung vorgesehen ist.

Zur Herstellung von Paketen mit Schutz/Halte-Elementen und Markierungselementen oder kantenmarkierenden Beschichtungen gemäss Figuren 5 und 6 sind an sich die Vorrichtungen gemäss dem Stande der Technik genügend, wenn das Material für die Markierungselemente mit dem Material für das Schutz/Halte-Element auf der gleichen Vorratsrolle aufgerollt ist oder wenn ein Material für das Schutz/Halte-Element verwendet wird, auf dem streifenförmig über die ganze Länge eine entsprechende Beschichtung bereits aufgebracht ist.

Wird das Material für die Schutz/Halte-Elemente rechtwinklig zertrennt, liegen die äussere Kante 12 und die innere Kante 14 im Paket parallel zur Paketachse. Selbstverständlich kann das Material auch schiefwinklig zertrennt werden, sodass die beiden Kanten nicht mehr parallel zur Paketachse zu liegen kommen. Das Verfahren ist aber trotzdem im beschriebenen Sinne und mit denselben Vorrichtungen durchführbar.

## Patentansprüche

1. Verfahren zur Herstellung von rohrförmigen Paketen (P), die aus wenigstens einem aufgewickelten, biegbaren flächigen Gegenstand, insbesondere aus einer Schuppenformation von Druckprodukten bestehen, der bzw. die durch ein aus einer durchsichtigen Haftfolie bestehendes Schutz/Halte-Element (10) zusammengehalten und umhüllt ist, welches Schutz/Halteelement in einem Überlappungsbereich (11) mit der gegen innen gewandten Oberfläche eines äusseren Bereiches (11.1) und einer äusseren Kante (12) auf der gegen aussen gewandten Oberfläche eines innern Bereiches (11.2) aufliegt und dessen in diesem Überlappungsbereich aufeinanderliegende Oberflächenbereiche wenigstens stellenweise aneinander haften, wobei das Schutz/Halteelement in Form einer Folienbahn zugeführt wird und während dem Wickelvorgang in einer Länge, die einem variierbaren Paketdurchmesser entspricht, von der Folienbahn abgetrennt und im gleichen Wickelvorgang wie der flächige Gegenstand oder die Schuppenformation aufgewickelt wird, **dadurch gekennzeichnet**, dass die am Paket (P) aussenliegende Kante (12) des Schutz/Halte-Elements (10) markiert und deren Greifbarkeit erleichtert wird, dadurch dass mindestens im Bereich der nachlaufenden Kante (12) des Schutz/Halteelementes während dem Wickelvorgang die gegen das Paketinnere gewandte Seite des Schutz/Halteelementes (10) derart beschichtet wird, dass im Paket der beschichtete Bereich (30, 30'') zwischen die beiden sich überlappenden Oberflächenbereiche des Schutz/Halte-Elements zu liegen kommt und örtlich die Haftung zwischen diesen beiden Oberflächenbereichen verhindert.

2. Verfahren nach Anspruch 1, **dadurch gekennzeichnet,** dass der beschichtete Bereich (30'') sich entlang der ganzen im Paket aussenliegenden Kante (12) oder entlang von Teilen dieser Kante erstreckt.

3. Verfahren nach Anspruch 1 oder 2, **dadurch gekennzeichnet**, dass die noch unzertrennte Folienbahn (S) beschichtet wird.

4. Vorrichtung zur Durchführung des Verfahrens nach einem der Ansprüche 1 bis 3, wobei diese Vorrichtung eine Aufwickelvorrichtung (70) zum Aufwickeln eines einzelnen oder einer Gruppe von mehreren biegsamen, flächigen Gegenständen, insbesondere einer Schuppenformation von Druckprodukten, eine Zuführvorrichtung (71) zur Zulieferung der Druckprodukte und eine Zuführvorrichtung (72, 74) zur Zulieferung einer durchsichtigen Haftfolie und zum gesteuerten Abtrennen von Schutz/Halte-Elementen (10) davon aufweist, **dadurch gekennzeichnet,** dass diese Vorrichtung zusätzlich eine steuerbare Teilvorrichtung (90) für eine gesteuerte Beschichtung des Bereichs der nachlaufenden Kanten der Schutzhalteelemente auf der dem Paket zugewandten Seite davon aufweist.

5. Vorrichtung nach Anspruch 4, **dadurch gekennzeichnet,** dass die Teilvorrichtung zur Beschichtung eine steuerbare Zuliefervorrichtung für ein zu einer Beschichtung (30, 30') trocknendes, flüssiges Material ist, die derart angeordnet ist, dass das flüßige Material unmittelbar vor dem Aufwickelvorgang auf die Schutz/Halte-Elemente (10) oder auf das Material (S) für die Schutz/Halte-Elemente auftragbar ist.

6. Rohrförmiges Paket (P), das wenigstens einen aufgewickelten, biegbaren flächigen Gegenstand, insbesondere eine aufgewickelte Schuppenformation von Druckprodukten, enthält und von einem aus einer durchsichtigen Haftfolie bestehenden Schutz/Halte-Element (10) zusammengehalten und umhüllt ist, dessen am Paket gegen innen gerichtete Oberfläche in einem Überlappungsbereich (11) auf seiner aussenliegenden Oberfläche aufliegt, wobei diese beiden, sich überlappenden Oberflächenbereiche wenigstens stellenweise aneinander haften, und das nach einem der Ansprüche 1 bis 3 hergestellt ist, **dadurch gekennzeichnet**, dass die am Paket aussenliegende Kante (12, 12.1) des Schutz/Halte-Elements (10) durch eine auf der gegen das Paket (P) gewandten Oberfläche des Schutz/Halteelementes angebrachte Beschichtung (30, 30', 30''), die die Haftung zwischen den sich überlappenden Bereichen des Schutz/Halteelementes mindestens bereichsweise verhindert, sichtbar und einfach greifbar ist.

## Claims

1. Method for producing tubular packages (P) comprising at least one wound-up, flexible, flat article, particularly a scale formation of printed products, held together and enveloped by a protective/holding element (10) comprising a transparent adhesive film, said protective/holding element resting against the outwardly directed surface of an inner area (11.2) in an overlap area (11) with the inwardly directed surface of an outer area (11.1) and an outer edge (12) and whose surface areas resting on one another in said overlap area at least zonally adhere to one another, the protective/holding element being supplied in the form of a film web and during the winding process is separated from said film web in a length corresponding to a variable package diameter and is wound up in the same winding process as the flat article or the scale formation, characterized in that on the package (P) the outer edge (12) of the protective/holding element (10) is marked and its grippability facilitated in that at least in the area of the trailing edge (12) of the protective/holding element during the winding process the side of the protective/holding element (10) directed against the package interior is so coated that in the package the coated area (30, 30'') is located between the two overlapping surface areas of the protective/holding element and locally prevents adhesion between said two surface areas.

2. Method according to claim 1, characterized in that the coated area (30'') extends along the entire outer edge (12) in the package or along parts of said edge.

3. Method according to claim 1 or 2, characterized in that the still unseparated film web (S) is coated.

4. Apparatus for performing the method according to one of the claims 1 to 3, in which said apparatus has a winding up device (70) for winding up one or a group of flexible, flat articles, particularly a scale formation of printed products, a supply device (71) for supplying the printed products and a supply device (72, 74) for supplying a transparent adhesive film and for the controlled separation of protective/holding elements (10), characterized in that said apparatus additionally has a controllable partial device (90) for a controlled coating of the area of the trailing edges of the protective/holding elements on the side thereof facing the package.

5. Apparatus according to claim 4, characterized in that the partial device for coating purposes is a controllable supply device for a liquid material drying to form a coating (30, 30') and which is so positioned that the liquid material can be applied directly prior to the winding process onto the protective/holding elements (10) or onto the material (S) for the protective/holding elements.

6. Tubular package (P) containing at least one wound-up, flexible, flat article, particularly a wound-up scale formation of printed products and which is held together and enveloped by a protective/holding element (10) comprising a transparent adhesive film and whose inwardly directed surface on the package rests in an overlap area (11) on its outer surface, said two overlapping surface areas at least zonally adhering to one another and produced according to one of the claims 1 to 3, characterized in that the outer edge (12, 12.1) of the protective holding element (10) on the package is rendered visible and easily grippable by a coating (30, 30', 30'') applied to the protective/holding element surface directed against the package (P) and which at least zonally prevents adhesion between the overlapping areas of the protective/holding element.

## Revendications

1. Procédé de fabrication de paquets tubulaires (P) constitués par au moins un objet plat et souple enroulé, en particulier une formation en feuilles de produits imprimés, qui est maintenu et enveloppé par un élément de protection et de maintien (10) constitué d'une feuille adhésive transparente, lequel élément de protection et de maintien repose, dans une zone de chevauchement (11), par la face tournée vers l'intérieur d'une zone extérieure (11.1) et d'un bord extérieur (12), sur la face orientée vers l'extérieur d'une zone intérieure (11.2) et ses surfaces qui reposent l'une sur l'autre dans la zone de chevauchement adhérant au moins par endroits l'une à l'autre, dans lequel l'élément de protection et de maintien est amené sous la forme d'une bande de feuille et détaché de celle-ci pendant l'opération d'enroulement sur une longueur qui correspond à un diamètre variable du paquet et enroulé au cours de la même opération d'enroulement que l'objet plat ou la formation en feuilles, caractérisé en ce que le bord (12) de l'élément de protection et de maintien (10) qui se trouve à l'extérieur sur le paquet (P) est marqué et sa préhension est facilitée par le fait qu'au moins dans la zone du bord (12) dudit élément, la face de cet élément qui est tournée vers l'intérieur du paquet est enduite pendant l'opération d'enroulement de telle sorte que dans le paquet, la zone enduite (30, 30'') se trouve entre les deux zones de surface de l'élément de protection et de maintien qui se chevauchent et empêche par endroits l'adhérence entre ces deux zones de surface.

2. Procédé selon la revendication 1, caractérisé en ce que la zone enduite (30'') s'étend tout le long du bord (12) situé à l'extérieur dans le paquet ou le long de parties de ce bord.

3. Procédé selon la revendication 1 ou 2, caractérisé en ce que la bande de feuille (S) non encore découpée est enduite.

4. Dispositif pour la mise en oeuvre du procédé selon l'une ou l'ensemble des revendications 1 à 3, ce dispositif comprenant un dispositif d'enroulement (70) pour enrouler un seul produit plat souple ou d'un groupe de plusieurs produits plats et souples, en particulier une formation en feuilles de produits imprimés, un dispositif d'alimentation (71) destiné à amener les produits imprimés et un dispositif d'alimentation (72, 74) destiné à délivrer une feuille adhésive transparente et a détacher de façon contrôlée de celle-ci des éléments de protection et de maintien (10), caractérisé en ce que ce dispositif comporte en outre une partie de dispositif d'enduction contrôlable (90) qui effectue une enduction contrôlée de la zone du bord arrière des éléments de protection et de maintien sur la face de ceux-ci qui est orientée vers le paquet.

5. Dispositif selon la revendication 4, caractérisé en ce que la partie de dispositif d'enduction est constituée par un dispositif contrôlable de distribution d'une matière liquide séchable pour former un enduit (30, 30'), qui est disposé de telle sorte que la matière liquide puisse être appliquée immédiatement avant l'opération d'enroulement sur les éléments de protection et de maintien (10) ou sur la matière (S) des éléments de protection et de maintien.

6. Paquet tubulaire (P), qui comporte au moins un objet plat et souple enroulé, en particulier une formation en feuilles de produits imprimés et qui est maintenu et enveloppé par un élément de protection et de maintien (10) constitué d'une feuille adhésive transparente, dont la face tournée vers l'intérieur sur le paquet repose dans une zone de chevauchement (11) sur la face tournée vers l'extérieur, ces deux zones de surface qui se chevauchent adhérant au moins par endroits l'une a l'autre, et qui est fabriqué selon l'une ou l'ensemble des revendications 1 a 3, caractérisé en ce que le bord (12, 12.1) de l'élément de protection et de maintien (10) situé a l'extérieur du paquet est rendu visible et facile à saisir au moyen d'un enduit (30, 30', 30'') appliqué sur la surface de l'élément de protection et de maintien orientée vers le paquet (P) et qui empêche au moins par endroits l'adhérence entre les zones de l'élément de protection et de maintien qui se chevauchent.
